# EUROPÄISCHE PATENTSCHRIFT

(11) **EP 4 262 445 B1**
(45) Veröffentlichungstag und Bekanntmachung des Hinweises auf die Patenterteilung: **05.02.2025**
(21) Anmeldenummer: 21830617.3
(22) Anmeldetag: 01.12.2021
(51) Int. Cl.: A24B 15/167, A24B 15/28, A24B 15/38, A24B 15/40, A24F 40/40

(54) **VERFAHREN ZUR EINSTELLUNG DES NIKOTINGEHALTS IN EINEM E-ZIGARETTEN-AEROSOL**
METHOD FOR ADJUSTING THE NICOTINE CONTENT IN AN E-CIGARETTE AEROSOL
PROCÉDÉ DE RÉGLAGE DE LA TENEUR EN NICOTINE D'UN AÉROSOL DE CIGARETTE ÉLECTRONIQUE

(30) Priorität: 16.12.2020 DE 102020133733
(43) Veröffentlichungstag der Anmeldung: 25.10.2023
(73) Patentinhaber: Körber Technologies GmbH, 21033 Hamburg (DE)
(72) Erfinder: OHRI, Alp, 22415 Hamburg (DE)
(74) Vertreter: Stork Bamberger Patentanwälte PartmbB
(86) Internationale Anmeldenummer: PCT/EP2021/083732
(87) Internationale Veröffentlichungsnummer: WO 2022/128470

(56) Entgegenhaltungen:
- US-A1- 2015 344 456
- US-A1- 2017 112 182
- HARVANKO ARIT M ET AL: "Characterization of Nicotine Salts in 23 Electronic Cigarette Refill Liquids", NICOTINE & TOBACCO RESEARCH, vol. 22, no. 7, 12 June 2020 (2020-06-12), pages 1239 - 1243, XP055899577, Retrieved from the Internet <URL:https://www.ncbi.nlm.nih.gov/pmc/articles/PMC7291795/pdf/ntz232.pdf> [retrieved on 20220309], DOI: 10.1093/ntr/ntz232
- MALLOCK NADJA ET AL: "Trendy e-cigarettes enter Europe: chemical characterization of JUUL pods and its aerosols", ARCHIVES OF TOXICOLOGY, SPRINGER, DE, vol. 94, no. 6, 18 March 2020 (2020-03-18), pages 1985 - 1994, XP037168473, ISSN: 0340-5761, [retrieved on 20200318], DOI: 10.1007/S00204-020-02716-3

## Beschreibung

Die vorliegende Erfindung betrifft ein Verfahren zur Einstellung des Nikotingehalts eines Aerosols in einem Inhalator, umfassend die folgenden Schritte:
- einen Zuführschritt, in dem mindestens ein Liquid mit einem ersten Nikotingehalt aus einem Verdampfertank einem elektrischen Verdampfer zugeführt wird,
- einen Verdampfungsschritt, in dem das mindestens eine Liquid unter Erzeugung eines Aerosols verdampft wird,
- einen Abgabeschritt, in dem ein finales Aerosol, das aus der Vereinigung aller in dem Inhalator aus dem mindestens einen Liquid gebildeten Aerosole besteht, aus dem Inhalator an einen Benutzer abgegeben wird.

Inhalatoren, insbesondere in Form von elektronischen Zigaretten (im Folgenden als E-Zigaretten bezeichnet) kommen im medizinischen Bereich und insbesondere in der Genussmittelindustrie zum Einsatz. E-Zigaretten erfreuen sich großer Beliebtheit und ersetzen zunehmend den Konsum herkömmlicher Tabakprodukte. Anders als bei herkömmlichen Tabakprodukten, bei denen vom Konsumenten der Rauch verbrennender Pflanzenteile, insbesondere von Tabak, eingeatmet wird, findet in der E-Zigarette keine Verbrennung von Pflanzenteilen statt. Stattdessen wird in einer Verdampfereinheit eine Flüssigkeit, in der Regel als Liquid bezeichnet, verdampft und in einem Strömungskanal mit Luft vermischt, wodurch ein Aerosol, ein Nebel oder ein Aerosol-Dampf-Gemisch erzeugt wird, das der Konsument inhaliert.

Das Liquid ist an der oder in der Verdampferkartusche bevorratet. Als Flüssigkeit kommen unterschiedliche Mischungen mit verschiedenen Bestandteilen gleicher oder unterschiedlicher Dampfdichten zum Einsatz. Eine typische Mischung für den Einsatz in einer E-Zigarette weist z.B. Bestandteile von Glycerin und Propylenglycol auf, angereichert um Nikotin, optional zusätzlich mit nahezu beliebigen Geschmacksstoffen.

Wie bei herkömmlichen Zigaretten der Nikotingehalt für die Zigarette einen Höchstwert aufweist, gibt es für den Gehalt an Nikotin einer E-Zigarette Höchstwerte an Nikotin im Liquid, die nicht überschritten werden dürfen. So wird in der EU der Nikotingehalt von E-Zigarettenliquids auf eine Konzentration von 20 mg/ml begrenzt. Diese Begrenzung ist laut 2014/40/EU nur gültig für Flüssigkeiten. Die Nikotin-Konzentration der bei der

Verdampfung entstehenden Aerosole ist nicht beschränkt.

US 2015/344456 A1 (DULL GARY M [US] ET AL) 3. Dezember 2015 offenbart ein Verfahren zur Einstellung des Nikotingehalts eines Aerosols in einem Inhalator. Dieses Dokument verwendet Nikotinsalz, um die Nikotinaufnahme durch den Verbraucher im Vergleich zu freiem Basisnikotin zu erhöhen.

Laut HARVANKO ARIT M ET AL: "Characterization of Nicotine Salts in 23 Electronic Cigarette Refill Liquids",NICOTINE & TOBACCO RESEARCH, Bd. 22, Nr. 7, 12. Juni 2020 (2020-06-12), Seiten 1239-1243, wird die protonierte Form von Nikotin von den Verbrauchern als weniger reizend empfunden.

ALLOCK et AL.: "Trendy e-cigarettes enter Europe: chemical characterization of JUUL pods and its aerosols",ARCHIVES OF TOXICOLOGY, SPRINGER, DE, Bd. 94, Nr. 6, 18. März 2020 (2020-03-18), Seiten 1985-1994 offenbart, dass die Nikotinkonzentration in den Liquides der europäischen Version, die kürzlich auf den Markt gebracht wurde, auf unter 20 mg/ml begrenzt ist, um den europäischen Gesetzen zu entsprechen. Dieser Grenzwert kann möglicherweise durch technische Anpassungen umgangen werden, die die Verdampfung und damit die Nikotinabgabe erhöhen.

Die maximal zulässige Nikotin-Konzentration in E-Zigarettenliquids in der EU ist vergleichsweise gering. In den USA hingegen werden E-Zigarettenkartuschen vertrieben, die mit Liquids mit 5% Nikotingehalt befüllt sind. Die Popularität und das von den E-Zigarettenrauchern angenehm empfundene und vor allem tabakzigarettenähnliche Erlebnis sind nicht nur den Nikotinsalzen in den in den USA vertriebenen Liquids zu verdanken, sondern auch der hohen Konzentration, weil dadurch eine rasche, mit Tabakzigaretten vergleichbare Blutnikotinkonzentrationserhöhung erzielt werden kann. Eine ähnliche Blutnikotinkonzentration auch durch E-Zigaretten-Liquids, die den Vorschriften in der EU genügen, zu erreichen, ist wünschenswert.

Aufgabe der vorliegenden Erfindung ist es daher, ein Verfahren zur Verfügung zu stellen, das eine gegenüber der mit herkömmlichen Liquids erreichbare erhöhte Blutnikotinkonzentration ermöglicht und dabei zugleich den Vorschriften der 2014/40/EU genügt.

Diese Aufgabe wird bei einem Verfahren der eingangs genannten Art dadurch gelöst, dass mindestens eines des mindestens einen Liquids eine Präkursor-Substanz aufweist, die durch chemische Reaktion in Nikotin verwandelt werden kann, und das Verfahren des Weiteren einen Nikotinerzeugungsschritt umfasst, in dem die Präkursor-Substanz durch chemische Reaktion in Nikotin umgewandelt wird, so dass das finale Aerosol einen zweiten Nikotingehalt aufweist, der höher ist als der erste Nikotingehalt.

Im Rahmen der vorliegenden Erfindung wurde gefunden, dass die Möglichkeit besteht, den Nikotingehalt im erzeugten Aerosol zu erhöhen, indem dem Liquid mindestens eine Substanz zugesetzt wird, die sich erst im Zuge der Bildung des Aerosols in Nikotin verwandelt. Damit kann der Nikotingehalt des Liquids im Rahmen der gesetzlich vorgeschriebenen Werte gehalten werden, während gleichzeitig das vom Konsumenten inhalierte Aerosol einen vom Konsumenten gewünschten höhere Nikotingehalt aufweist. Die Präkursor-Substanz wird während des Verfahrens umgesetzt und erreicht weiter im Aerosol den Konsumenten als Nikotin.

Der Begriff Aerosol bezeichnet in der vorliegenden Erfindung dabei die Dampfphase, die durch Verdampfung des Liquids entsteht, und soll auch Nebel, Dampf oder Gemische aus Aerosol, Nebel und/oder Dampf umfassen, d.h. die gasförmige Phase kann feste und/oder flüssige Partikel enthalten.

Als chemische Reaktion, durch die die Präkursor-Substanz in Nikotin umgewandelt wird, sind beliebige chemische Reaktionen denkbar, Substitutionen, Additionen, Eliminierungen, Umlagerungen, Radikalreaktionen oder Säure-Base-Reaktionen. Besonders bevorzugt ist die chemische Reaktion eine Oxidation oder insbesondere eine Reduktion.

Eine chemische Reduktion ist die Umkehrreaktion einer Oxidation, in der ein Reduktionsmittel an eine bereits oxidierte Substanz Elektronen abgibt (und sie somit "reduziert").

Vorzugsweise erfolgt die Umwandlung der Präkursor-Substanz in Nikotin unter Verwendung eines Katalysators. Die Verwendung eines Katalysators ermöglicht Umsetzungen, die ohne den Katalysator nicht oder nur unwirtschaftlich möglich wären, da z. B. zu viel Energie zugeführt werden müsste, um die Reaktion zu initiieren und/oder durchzuführen. Der Katalysator senkt durch eine Zwischenreaktion mit der Präkursor-Substanz die erforderliche Aktivierungsenergie auf ein Maß. Somit wird die Reaktion wirtschaftlicher oder überhaupt erst möglich, weil ohne die Senkung konkurrierende andere Reaktionen ablaufen würden, die die eigentlich gewünschte Reaktion nicht oder nur mit sehr geringer Ausbeute zulassen würden.

Weiterhin ist es besonders bevorzugt, wenn die Umwandlung der Präkursor-Substanz in Nikotin unter Verwendung eines Enzyms erfolgt. Enzyme sind Proteine, die üblicherweise selektiv eine spezielle Reaktion selektiv katalysieren. Auch Enzyme können es ermöglichen, die Umwandlungsreaktion der Präkursor-Substanz zu Nikotin unter milden Bedingungen ablaufen zu lassen
Nikotin weist die folgende Strukturformel auf:

Als Präkursor-Substanz sind verschiedene Verbindungen denkbar. So kann in einer vorteilhaften Ausführungsform Nicotin-Glucuronid oder Nornicotin als Präkursor-Substanz zum Einsatz kommen. Ersteres lässt sich mittels β-Glucurodnidase, insbesondere immobilisiert auf einem Filter oder einer Säule, in Nikotin umwandeln, letzteres durch Reaktion mit Methyltransferase. Hier kommen also Enzyme zum Einsatz. Ganz besonders bevorzugt ist die Präkursor-Substanz Cotinin oder Nicotin-N'-Oxid. Beide Verbindungen lassen sich in einer Reduktionsreaktion zu Nikotin umsetzen. Cotinin kommt als ein Alkaloid in Tabakpflanzen vor. Die Strukturformeln von Cotinin und Nicotin-N'-Oxid sind im Folgenden gezeigt:

Dabei wird die Reduktion von Cotinin oder Nicotin-N`-Oxid vorzugsweise durch katalytische Hydrierung, mittels Lithiumalanat (LiAlH₄) in polaren protischen Lösungsmitteln oder mittels anderer Zinkhydrid-Komplexe durchgeführt. Auf diese Weise kann die Reduktion unter milden Bedingungen bewerkstelligt werden.

Die Präkursor-Substanz ist vorzugsweise in einer Menge vorhanden, dass im Aerosol ein Nikotingehalt von mindestens 30 mg/ml, vorzugsweise insbesondere mindestens 40 mg/ml und besonders bevorzugt von mindestens 50 mg/ml erreicht wird.

Mit der vorliegenden Erfindung ist es auch möglich, Liquids einzusetzen, die keinerlei Nikotin enthalten, sondern nur Präkursor-Substanzen, so dass das gesamte Nikotin also erst im Aerosol vorliegt.

Das Reaktionsmittel kann als Flüssigkeit im Liquid vorliegen. Alternativ ist es möglich, dass das Reaktionsmittel ein Feststoff ist. Es kann entweder von Haus aus als Feststoff vorliegen oder mittels Gefriertrocknung in einen Feststoff überführt sein.

In einer weiteren besonders bevorzugten Ausführungsform ist das Reaktionsmittel in einem Kontaktelement vorgesehen, und in dem Nikotinerzeugungsschritt wird die Präkursor-Substanz mit dem Reaktionsmittel in dem Kontaktelement in Kontakt gebracht. Als ein solches Kontaktelement kommen insbesondere Filter in Frage, ebenso Gitterstrukturen. Diese werden in den Luftkanal einer E-Zigarette eingesetzt und sorgen durch eine große Oberfläche für einen intensiven Kontakt des Aerosols und insbesondere der in diesem enthaltenen Präkursor-Substanz mit dem im Filter enthaltenen Reaktionsmittel. Für feste oder mittels Lyophilisierung (Gefriertrocknung) verfestigte Reaktionsmittel besteht eine bevorzugte Ausführung im Aufbringen von Nano- bzw. Mikropartikeln, um eine möglichst große Oberfläche zu erzielen.

Für flüssige Reaktionsmittel besteht eine bevorzugte Ausführung in der Verwendung einer Spritzanlage, um das Aerosol mit dem jeweiligen flüssigen Reaktionsmittel zu beladen. Eine alternative bevorzugte Ausführung arbeitet mit einem Filter und einer semipermeablen Membran, die das Austreten des Reaktionsmittels in den Aerosolkanal gewährleistet, während das Eintreten des Aerosols in den Filter hinein unterbunden wird. Weiterhin alternativ Ansonsten kann ein Pad, getränkt mit dem flüssigen Reaktionsmittel, im Luftkanal angebracht werden. Hierbei kann der Aerosolkanal vollständig mit dem Pad bedeckt sein oder auch partiell, wobei beliebige Geometrien für das Pad zum Einsatz kommen können. Alternativ kann ein Sieb oder ein Gitter eingesetzt werden, das das flüssige Reaktionsmittel aufsaugt/aufnimmt. Das Sieb oder das Gitter wird von dem Aerosol durchdrungen. Auf diese Weise wird die umzusetzende Präkursor-Substanz umgesetzt, wobei durch die vergrößerte Oberfläche eine besonders intensive Berührung des Reaktionsmittels mit dem Aerosol ermöglicht wird.

Die vorstehend beschriebenen Aufsätze in Form von Pads, Gittern oder Filtern sind sogenannte "disposables", d. h. Verbrauchsmaterialien, die müssten nach einer Anzahl an Zügen entsorgt und ersetzt werden müssen, weil z. B. im Falle von Reduktionsmitteln das Redoxpotenzial nach einer gewissen Zeit an Zügen nicht mehr gegeben ist. Vorzugsweise wird die Anzahl der Züge digital aufgenommen und in einer App zur Steuerung der E-Zigarette integriert. So wird der Konsument erinnert bzw. darauf aufmerksam gemacht, wie viele Züge noch verfügbar sind und wann ein Wechsel des Filters erforderlich wird.

Der Nikotinerzeugungsschritt kann sowohl vor dem Verdampfungsschritt, nach dem Verdampfungsschritt oder gleichzeitig mit dem Verdampfungsschritt ablaufen. Der Nikotin-Präkursor kann also zunächst zu Nikotin umgesetzt werden und dann gemeinsam mit dem übrigen Liquid in die Aerosolphase überführt werden. Alternativ geschieht die Umsetzung während der Bildung des Aerosols. Besonders bevorzugt geschieht die Umsetzung der Präkursor-Substanz zu Nikotin in der Aerosolphase.

Weiterhin ist es besonders bevorzugt, wenn das Verfahren in einem Inhalator mit einem Verdampfertank mit mindestens zwei Verdampfertankkammern durchgeführt wird, wobei jeder Verdampfertankkammer ein eigener Verdampfer zugeordnet sein kann. Auf diese Weise ist es möglich, verschiedene Liquids mit unterschiedlichen Inhaltsstoffen getrennt voneinander in die Aerosolphase zu überführen.

Mit einer solchen Ausführung mit mehr als einer Verdampfertankkammer ist es beispielsweise besonders gut möglich, mit mehreren Liquids zu arbeiten. So kann ein erstes Liquid Nikotin enthalten und die Präkursor-Substanz entweder in dem ersten Liquid oder in einem zweiten Liquid enthalten sein. Besonders bevorzugt ist die Präkursor-Substanz in einem zweiten Liquid enthalten. Auf diese Weise kann die Reaktion zur Umwandlung der Präkursor-Substanz in Nikotin separat durchgeführt werden und es besteht keine Gefahr, dass die Umwandlungsreaktion möglicherweise unerwünschte Reaktionen am bereits vorhandenen Nikotin bewirkt.

Weiterhin ist es bevorzugt, dass mindestens zwei Liquids eingesetzt werden, wobei ein erstes Liquid Nikotin enthält und ein weiteres Liquid ein Reaktionsmittel enthält, das die Umwandlung der Präkursor-Substanz in Nikotin bewirkt. Das erste Liquid kann Nikotin und die Präkursor-Substanz enthalten, wobei die Präkursor-Substanz erst bei Zusammentreffen der beiden Liquids mit dem Reaktionsmittel reagiert.

Bei dieser beschriebenen Variante werden das Nikotin und die Präkursor-Substanz enthaltende Liquid und das Liquid, das das Reaktionsmittel enthält, separat in die Aerosolphase überführt. Die Reaktion von Präkursor-Substanz mit Reaktionsmittel zu Nikotin erfolgt dann in der Aerosolphase, wenn die beiden Aerosole, d. h. die Aerosole aus erstem und weiterem Liquid miteinander vereint werden. Durch die Vereinigung kann die Reaktion der Präkursor-Substanz mit dem Reaktionsmittel zu Nikotin erfolgen. Es entsteht das finale Aerosol, das den zweiten Nikotingehalt aufweist, der höher ist als der erste Nikotingehalt.

Besonders bevorzugt sind in dem zweiten Liquid also sowohl die Präkursor-Substanz wie auch das Reaktionsmittel enthalten. Alternativ kann das Reaktionsmittel, wie vorstehend beschrieben, auch in Form eines Filters im Luftkanal für das zweite Aerosol vorgesehen sein und die Präkursor-Substanz umwandeln, wenn diese im Aerosol den Filter passiert.

Bei der vorstehend beschriebenen Variante werden das Nikotin enthaltende Liquid und das Liquid, das die Präkursor-Substanz und ggf. das Reaktionsmittel enthält, separat in die Aerosolphase überführt. Die Reaktion von Präkursor-Substanz mit Reaktionsmittel zu Nikotin erfolgt also separat. Erst nach Umsetzung der Präkursor-Substanz zu Nikotin wird das Aerosol, das das neu erzeugte Nikotin enthält mit dem Aerosol des Liquids, das bereits zu Beginn Nikotin enthielt, vereinigt.

In einer bevorzugten Ausführungsform wird ein Drei-Tanksystem verwendet. So können die verschiedenen Substanzen voneinander getrennt gelagert werden. In einem solchen Fall würde ein erster Tank ein herkömmliches Liquid mit dem Basis-Nikotingehalt enthalten. Dieser Nikotingehalt würde vorzugsweise dem maximal zulässigen Nikotingehalt entsprechen. Ein weiterer Tank enthält ein Liquid, das die Präkursor-Substanz enthält. In einem dritten Tank schließlich ist ein Liquid enthalten, das das Reaktionsmittel und, wenn gewünscht und/oder erforderlich, eine Trägersubstanz enthält. Als Trägersubstanzen kommen insbesondere die üblichen Trägersubstanzen wie Wasser, Propylenglycol (PG) und/oder Glycerin, insbesondere pflanzliches Glycerin ("vegan glycerole" - VG), in Frage.

In einem ersten Schritt erfolgt die Aerosolbildung der verschiedenen Liquids. In einem zweiten Schritt wird die Präkursor-Substanz mit zunächst separat mit dem Reaktionsmittel zu Nikotin umgesetzt. Auf diese Weise wird vermieden, dass unkontrolliert weitere Bestandteile des Liquids mit dem Reaktionsmittel reagieren. So kann zum Beispiel Cotinin erst einmal separat zu Nikotin reduziert werden, und es wird vermieden, dass weitere Bestandteile des Liquids wie z. B. Aromen, in einer unerwünschten Nebenreaktion ebenfalls reduziert werden. Vorzugsweise weist ein Mehrkammersystem auch mehrere separate Verdampfer auf. In einem dritten Schritt werden dann die Aerosole miteinander vermischt, und es entsteht das finale Aerosol mit erhöhtem Nikotingehalt, das schließlich vom Konsumenten inhaliert wird.

In einer weiteren bevorzugten Ausführungsform erfolgt die Umwandlung der Präkursor-Substanz in Nikotin vor einer und/oder zwischen zwei E-Zigarettensessions. Die nötige Menge an Präkursor-Substanz wird umgesetzt gespeichert und/oder mittels Hitzezufuhr in der Aerosolphase gehalten, bis der Konsument die nächste Session beginnt. Auf diese Weise können auch solche Reaktionen zum Einsatz kommen, die mehr Zeit und Energie benötigen, um abzulaufen und genug Nikotinmoleküle zu liefern. Wenn die nächste Session nicht in einer längeren Zeit unternommen wird, wird die Erwärmung gestoppt, damit durch die fortgeschrittene Zeit keine unbeabsichtigten Reaktionen ablaufen.

Weitere zweckmäßige und/oder vorteilhafte Merkmale und Ausgestaltungen des Verfahrens zur Einstellung des Nikotingehalts eines Aerosols in einem Inhalator ergeben sich aus den Unteransprüchen und der Beschreibung. Besonders bevorzugte Ausführungsformen werden anhand der beigefügten Zeichnung näher erläutert. In der Zeichnung zeigt/zeigen:
- Fig. 1: eine schematische Darstellung zur Veranschaulichung der Schritte einer ersten Variante des erfindungsgemäßen Verfahrens,
- Fig. 2: eine schematische Darstellung zur Veranschaulichung der Schritte einer zweiten Variante des erfindungsgemäßen Verfahrens,
- Fig. 3a und 3b: eine schematische Darstellung der Anordnung eines Pads mit Reaktionsmittel zur Durchführung der vorliegenden Erfindung und
- Fig. 4a und 4b: eine schematische Darstellung der Anordnung eines Gitters zur Aufnahme von Reaktionsmittel zur Durchführung der vorliegenden Erfindung.

Fig. 1 zeigt einen ersten Verdampfer 1, der mit einem ersten Tank 2a und einem zweiten Tank 2b in Verbindung steht. Der erste Tank 2a enthält ein herkömmliches Liquid für eine E-Zigarette mit einem ersten Nikotingehalt, der dem zulässigen Nikotingehalt von 20 mg/ml entspricht, sowie mit einem Gehalt an Cotinin. In dem zweiten Tank 2b befindet sich ein zweites Liquid, das neben einem Träger ein Reduktionsmittel enthält. Die beiden Liquids werden unter Aerosolbildung verdampft. Es entsteht ein erstes Aerosol 3a mit herkömmlichem E-Liquid und Cotinin und ein zweites Aerosol 3b mit Träger und Reduktionsmittel. Beide Aerosole 3a, 3b werden miteinander in Kontakt gebraucht, wobei das Reduktionsmittel das Cotinin zu Nikotin reduziert, so dass sich der Gehalt an Nikotin im Aerosol erhöht. Es entsteht das finale Aerosol 4, das einen zweiten Nikotingehalt aufweist, der höher ist als der erste Nikotingehalt.

Fig. 2 zeigt eine Ausführungsform mit drei verschiedenen Tanks 2a, 2b, 2c, denen jeweils ein Verdampfer 1a, 1b, 1c zugeordnet ist. Der erste Tank 2a enthält ein herkömmliches Liquid mit dem Basis-Nikotingehalt, der dem maximal zulässigen Nikotingehalt eines Liquids entspricht. Ein zweiter Tank 2b enthält ein zweites Liquid, das Cotinin enthält. In dem dritten Tank 2c schließlich ist ein drittes Liquid enthalten, das das Reduktionsmittel und PG als Trägersubstanz enthält.

In einem ersten Schritt erfolgt die Aerosolbildung der verschiedenen Liquids. Es entstehen ein erstes Aerosol 3a, enthaltend Nikotin und Aroma, ein zweites Aerosol 3b, enthaltend Cotinin, und ein drittes Aerosol 3c, enthaltend das Reduktionsmittel und PG.

In einem zweiten Schritt werden zweites 3b und drittes Aerosol 3c vermischt, und es wird das im zweiten Aerosol 3b enthaltene Cotinin mit dem im dritten Aerosol 3c enthaltenen Reduktionsmittel zu Nikotin reduziert. Dabei sind zweites und drittes Aerosol 3b, 3c noch vom ersten Aerosol 3a getrennt. Auf diese Weise wird vermieden, dass unkontrolliert weitere Bestandteile des Liquids wie z. B. Aromen, die zusammen mit dem Nikotin im ersten Aerosol 3a enthalten sind, mit dem Reaktionsmittel reagieren und in einer unerwünschten Nebenreaktion ebenfalls reduziert werden.

In einem dritten Schritt werden dann die Aerosole miteinander vermischt, und es entsteht das finale Aerosol 4 mit erhöhtem Nikotingehalt, das schließlich vom Konsumenten inhaliert wird.

Fig. 3a zeigt eine Ausführungsform eines Luftkanals 5 eines Inhalators zur Durchführung des erfindungsgemäßen Verfahrens in Seitenansicht, Fig. 3b denselben Luftkanal 5 in Draufsicht. In dem Luftkanal 5 ist ein Filter 6 angeordnet, der das nanopartikuläre Reduktionsmittel enthält. Das Cotinin enthaltende Aerosol 3b passiert den Filter 6 und kommt dadurch in Kontakt mit dem Reduktionsmittel, so dass das im Aerosol 3b enthaltene Cotinin zu Nikotin reduziert wird.

Fig. 4a zeigt eine weitere Ausführungsform eines Luftkanals 5 eines Inhalators zur Durchführung des erfindungsgemäßen Verfahrens in Seitenansicht, Fig. 4b denselben Luftkanal 5 in Draufsicht. In dem Luftkanal ist ein Sieb bzw. Gitter 7 angeordnet, in dem das flüssige Reduktionsmittel aufgenommen ist. Dieses Sieb 7 wird von dem Aerosol 3b durchdrungen, wodurch das enthaltene zu reduzierende Cotinin aufgrund der vergrößerten Oberfläche umfassend reduziert werden kann und weiter im Aerosol 3b den Konsumenten als Nikotin erreicht.

## Patentansprüche

1. Verfahren zur Einstellung des Nikotingehalts eines Aerosols in einem Inhalator, umfassend die folgenden Schritte:
- einen Zuführschritt, in dem mindestens ein Liquid mit einem ersten Nikotingehalt aus einem Verdampfertank einem elektrischen Verdampfer zugeführt wird,
- einen Verdampfungsschritt, in dem das mindestens eine Liquid unter Erzeugung eines Aerosols verdampft wird,
- einen Abgabeschritt, in dem ein finales Aerosol, das aus der Vereinigung aller in dem Inhalator aus dem mindestens einen Liquid gebildeten Aerosole besteht, aus dem Inhalator an einen Benutzer abgegeben wird,
**dadurch gekennzeichnet, dass** mindestens eines des mindestens einen Liquids eine Präkursor-Substanz aufweist, die durch chemische Reaktion in Nikotin verwandelt werden kann, und das Verfahren des Weiteren einen Nikotinerzeugungsschritt umfasst, in dem die Präkursor-Substanz durch chemische Reaktion in Nikotin umgewandelt wird, so dass das finale Aerosol einen zweiten Nikotingehalt aufweist, der höher ist als der erste Nikotingehalt.

2. Verfahren nach Anspruch 1, **dadurch gekennzeichnet, dass** die chemische Reaktion eine Oxidation oder insbesondere eine Reduktion ist.

3. Verfahren nach Anspruch 1 oder 2, **dadurch gekennzeichnet, dass** der Nikotinerzeugungsschritt vor dem Verdampfungsschritt, nach dem Verdampfungsschritt oder gleichzeitig mit dem Verdampfungsschritt abläuft.

4. Verfahren nach mindestens einem der vorstehenden Ansprüche, **dadurch gekennzeichnet, dass** die Präkursor-Substanz Cotinin oder Nicotin-N'-Oxid ist.

5. Verfahren nach mindestens einem der Ansprüche 1 bis 3, **dadurch gekennzeichnet, dass** die Präkursor-Substanz Nicotin-Glucoronid oder Nornicotin ist.

6. Verfahren nach mindestens einem der vorstehenden Ansprüche, **dadurch gekennzeichnet, dass** das Verfahren in einem Inhalator mit einem Verdampfertank mit mindestens zwei Verdampfertankkammern durchgeführt wird, wobei jeder Verdampfertankkammer ein eigener Verdampfer zugeordnet sein kann.

7. Verfahren nach mindestens einem der vorstehenden Ansprüche, **dadurch gekennzeichnet, dass** ein erstes Liquid Nikotin enthält und die Präkursor-Substanz entweder in dem ersten Liquid oder in einem zweiten Liquid enthalten ist.

8. Verfahren nach mindestens einem der vorstehenden Ansprüche, **dadurch gekennzeichnet, dass** mindestens zwei Liquids eingesetzt werden, wobei ein erstes Liquid Nikotin enthält und ein weiteres Liquid ein Reaktionsmittel enthält, das die Umwandlung der Präkursor-Substanz in Nikotin bewirkt.

9. Verfahren nach einem der Ansprüche 1 bis 7, **dadurch gekennzeichnet, dass** das Reaktionsmittel in einem Kontaktelement vorgesehen ist und in dem Nikotinerzeugungsschritt die Präkursor-Substanz mit dem Reaktionsmittel in dem Kontaktelement in Kontakt gebracht wird.

10. Verfahren nach mindestens einem der Ansprüche 1 bis 9, **dadurch gekennzeichnet, dass** die Umwandlung der Präkursor-Substanz in Nikotin unter Verwendung eines Katalysators erfolgt.

11. Verfahren nach mindestens einem der Ansprüche 1 bis 10, **dadurch gekennzeichnet, dass** die Umwandlung der Präkursor-Substanz in Nikotin unter Verwendung eines Enzyms erfolgt.

## Claims

1. Method for adjusting the nicotine content of an aerosol in an inhaler, comprising the following steps:
- a feeding step in which at least one liquid having a first nicotine content is fed from a vaporizer tank to an electric vaporizer,
- a vaporizing step in which the at least one liquid is vaporized producing an aerosol,
- a dispensing step in which a final aerosol consisting of the combination of all aerosols formed in the inhaler from the at least one liquid is dispensed from the inhaler to a user,
**characterized in that** at least one of said at least one liquid comprises a precursor substance capable of being converted into nicotine by chemical reaction, and said method further comprises a nicotine generation step in which said precursor substance is converted into nicotine by chemical reaction so that said final aerosol has a second nicotine content higher than said first nicotine content.

2. Method according to claim 1, **characterized in that** the chemical reaction is an oxidation reaction or in particular a reduction reaction.

3. Method according to claim 1 or 2, **characterized in that** the nicotine generation step takes place before the vaporization step, after the vaporization step or simultaneously with the vaporization step.

4. Method according to at least one of the preceding claims, **characterized in that** the precursor substance is cotinine or nicotine N'-oxide.

5. Method according to at least one of claims 1 to 3, **characterized in that** the precursor substance is nicotine glucoronide or nornicotine.

6. Method according to at least one of the preceding claims, **characterized in that** the method is carried out in an inhaler having a vaporizer tank with at least two vaporizer tank chambers, it being possible for each vaporizer tank chamber to be assigned its own vaporizer.

7. Method according to at least one of the preceding claims, **characterized in that** a first liquid contains nicotine and that the precursor substance is contained either in the first liquid or in a second liquid.

8. Method according to at least one of the preceding claims, **characterized in that** at least two liquids are used, a first liquid containing nicotine and a further liquid containing a reactant which effects the conversion of the precursor substance into nicotine.

9. Method according to any one of claims 1 to 7, **characterized in that** the reactant is provided in a contact element and **in that** in the nicotine production step the precursor substance is brought into contact with the reactant in the contact element.

10. Method according to at least one of claims 1 to 9, **characterized in that** the conversion of the precursor substance into nicotine is carried out using a catalyst.

11. Method according to at least one of claims 1 to 10, **characterized in that** the conversion of the precursor substance into nicotine is carried out using an enzyme.

## Revendications

1. Procédé d'ajustement de la teneur en nicotine d'un aérosol dans un inhalateur, comprenant les étapes suivantes :
- une étape d'amenée, dans laquelle au moins un liquide ayant une première teneur en nicotine est amené à partir d'un réservoir de vaporisateur à un vaporisateur électrique,
- une étape de vaporisation, dans laquelle l'au moins un liquide est vaporisé pour produire un aérosol,
- une étape de distribution, dans laquelle un aérosol final, qui consiste en la combinaison de tous les aérosols formés dans l'inhalateur à partir de l'au moins un liquide, est distribué à partir de l'inhalateur à un utilisateur,
**caractérisé en ce qu'**au moins un de l'au moins un liquide présente une substance précurseur qui peut être transformée en nicotine par réaction chimique, et le procédé comprend en outre une étape de production de nicotine dans laquelle la substance précurseur est convertie en nicotine par réaction chimique, de telle sorte que l'aérosol final présente une deuxième teneur en nicotine qui est supérieure à la première teneur en nicotine.

2. Procédé selon la revendication 1, **caractérisé en ce que** la réaction chimique est une oxydation ou notamment une réduction.

3. Procédé selon la revendication 1 ou 2, **caractérisé en ce que** l'étape de production de nicotine se déroule avant l'étape de vaporisation, après l'étape de vaporisation ou simultanément à l'étape de vaporisation.

4. Procédé selon au moins l'une quelconque des revendications précédentes, **caractérisé en ce que** la substance précurseur est la cotinine ou le N'-oxyde de nicotine.

5. Procédé selon au moins l'une quelconque des revendications 1 à 3, **caractérisé en ce que** la substance précurseur est le glucoronide de nicotine ou la nornicotine.

6. Procédé selon au moins l'une quelconque des revendications précédentes, **caractérisé en ce que** le procédé est mis en oeuvre dans un inhalateur avec un réservoir de vaporisateur avec au moins deux chambres de réservoir de vaporisateur, un vaporisateur distinct pouvant être associé à chaque chambre de réservoir de vaporisateur.

7. Procédé selon au moins l'une quelconque des revendications précédentes, **caractérisé en ce qu'**un premier liquide contient de la nicotine et la substance précurseur est contenue soit dans le premier liquide, soit dans un deuxième liquide.

8. Procédé selon au moins l'une quelconque des revendications précédentes, **caractérisé en ce qu'**au moins deux liquides sont utilisés, un premier liquide contenant de la nicotine et un autre liquide contenant un réactif qui provoque la conversion de la substance précurseur en nicotine.

9. Procédé selon l'une quelconque des revendications 1 à 7, **caractérisé en ce que** le réactif est prévu dans un élément de contact et, dans l'étape de production de nicotine, la substance précurseur est mise en contact avec le réactif dans l'élément de contact.

10. Procédé selon au moins l'une quelconque des revendications 1 à 9, **caractérisé en ce que** la conversion de la substance précurseur en nicotine est effectuée en utilisant un catalyseur.

11. Procédé selon au moins l'une quelconque des revendications 1 à 10, **caractérisé en ce que** la conversion de la substance précurseur en nicotine est effectuée en utilisant une enzyme.
